# EUROPÄISCHE PATENTSCHRIFT

(11) **EP 0 033 820 B1**
(45) Veröffentlichungstag und Bekanntmachung des Hinweises auf die Patenterteilung: **25.01.1984**
(21) Anmeldenummer: 80810211.5
(22) Anmeldetag: 25.06.1980
(51) Int. Cl.: E21D 11/10, E21D 9/06, E21D 5/04

(54) **Tübbingausbau, Verwendung dieses Tübbingausbaues und Verfahren zu dessen Herstellung**
Tubbing, use of this tubbing and method of constructing it
Revêtement en forme de cuvelage, son utilisation, et procédé pour sa construction

(30) Priorität: 25.06.1979 CH 5925/79
(43) Veröffentlichungstag der Anmeldung: 19.08.1981
(73) Patentinhaber: Pantex-Stahl AG, CH-6233 Büron/Luzern (CH)
(72) Erfinder: Arnold, Edgar, CH-6233 Büron LU (CH)
(74) Vertreter: Schmid, Rudolf

## Beschreibung

Die Erfindung betrifft einen Tübbingausbau mit aus mehreren gewölbten Tübbingsegmenten zusammengesetzten Tübbingringen für unterirdische Strecken oder Schächte, insbesondere für Tunnels.

Beim herkömmlichen Tübbingausbau zur Sicherung bergmännisch erstellter unterirdischer Hohlräume, wie Schächte und Tunnels, werden Walzstahl- oder Gusseisensegmente verwendet, die miteinander verschraubt sind. Zum besseren Anschluss an das Gebirge und zur Erhöhung der Wasserdichtheit, wird die so erhaltene Auskleidung mit Beton hinterfüllt. Diese Gusseisen- oder Stahlsegmente sind voluminös, sehr gewichtig und entsprechend teuer. Sie weisen eine geringe Verbundwirkung mit dem Beton auf, und das Anbringen der Auskleidung ist arbeitsintensiv.

Bei trockenen Hohlräumen ist es auch bekannt, gelenkig miteinander verbundene Betontübbinge gegen das Gebirge zu verspannen. Bei dieser Tübbingkonstruktion ist die Wasserdichtheit aber nicht gewährleistet und muss durch zusätzliche Vorkehrungen sichergestellt werden.

Aus der DE-B Nr. 1608527 sind Stützgerüstbögen aus wehreren Segmenten bekannt, die aus Gurtstäben mit Verbindungselementen bestehen. Die Stützgerüstbögen werden als vorläufiger Ausbau gesetzt und dienen als Armierung für die Betonauskleidung. Die Stützgerüstbogensegmente werden untereinander verbunden und durch Spindeln gegen das Gebirge verspannt.

Die Erfindung stellt sich zur Aufgabe, die vorerwähnten Nachteile bei Tübbingen zu vermeiden und einen Tübbingausbau zu schaffen unter Verwendung leichter Tübbingringe hoher Festigkeit. DieTübbingringesollen in der Lage sein, einerseits die Gebirgssicherung zu übernehmen und anderseits beim Einbringen des Betons die Funktion der Armierung zu übernehmen.

Erfindungsgemäss wird diese Aufgabe so gelöst, dass die aus Gurtstäben und inneren Versteifungselementen bestehenden Tübbingsegmente gegen einen Sohltübbing aus Beton abgestützt sind, dass Mittel zur Verspannung der Tübbingsegmente zwischen Sohltübbing und Gebirgevorgesehen sind, und dass die Tübbingringe die Armierung einer Ortsbetonauskleidung sind.

Bei genügender Standfestigkeit des Gebirges können die Tübbingringe z.B. beim Tunnelausbau direkt hinter der Ortsbrust eingebracht werden. Bei Lockergestein wird der Tunnelvortrieb in Schildbauweise vorgenommen und die Tunnelauskleidung erfolgt im Schutze des hinteren Teils des Schildmantels. Dabei umfasst der Schildschwanz mit seinem hinteren Ende noch den zuletzt eingebauten Tübbingring, so dass das Gebirge niemals freigelegt wird (siehe CH-A Nr. 451990).

Die Erfindung betrifft auch die Verwendung des erfindungsgemässen Tübbingausbaus beim Tunnelvortrieb in Schildbauweise. Der Schildschwanz wird dünn ausgebildet und durch die Tübbingringe gegen den Gebirgsdruck unterstützt. Der Tübbingring kann somit als Stützring des Schildes betrachtet werden, so dass dieser beim Schild selber entfällt. Sobald der Schildschwanz vorgezogen wird, wird der hinter dem Mantelblech entstehende Hohlraum mit Injektionsgut verpresst.

Die Erfindung betrifft ausserdem ein Verfahren zur Herstellung des erfindungsgemässen Tübbingausbaus unter Verwendung eines Tunnelschildes, wie es in Anspruch 10 definiert ist.

Durch das Anpressen der Tübbingringe an das Gebirge werden die Bettungskräfte geweckt. Dadurch werden Biegemomente im Tübbingring weitgehend abgebaut und in Normalkräfte umgewandelt. Nach dem Einbringen des Betons haben die Tübbingringe die Funktion der Betonarmierung. Durch den erfindungsgemässen Tübbingausbau wird ein rationelles Arbeiten gewährleistet, da die Tübbingringe auch ohne den Beton bereits selber den Gebirgsdruck aufnehmen, so dass keine Wartezeiten auftreten bis zum Abbinden des Ortsbetons.

Nachstehend wird anhand der Figuren ein Ausführungsbeispiel der Erfindung näher erläutert. Es zeigen:
Fig. einen Querschnitt durch einen Tunnel mit eingebauten Tübbingringen,
Fig. 2 einen Horizontalschnitt durch die Tübbingringe,
Fig. 3 einen Schnitt nach der Linie 111-111 gemäss Fig. 1,
Fig. 4 die Anschlussstelle eines Tübbingringes am Sohltübbing,
Fig. 5 einen Schnitt nach der Linie V-V gemäss Fig. 4,
Fig. 6 die Verbindungsstelle zweier Tübbingsegmente,
Fig. 7 einen Schnitt nach der Linie VII-VII gemäss Fig. 6, und
Fig. 8 schematisch den Tunnelausbau mit Schildvortrieb.

Der in der Fig. 1 dargestellte Tübbingring besteht aus drei bogenförmigen Tübbingsegmenten 1, die miteinander verbunden sind und eine Gitterkonstruktion bilden. Durch die Unterteilung in Segmente werden der Transport und die Handhabung beim Einbau erleichtert. Die Segmente werden an Ort und Stelle mit den Enden gegeneinander gestossen und verschraubt.

Jedes Tübbingsegment 1 weist vier Gurtstäbe 2 auf, die im Querschnitt ein Rechteck bilden und mittels innerer Versteifungselemente 3 räumlich zueinander fixiert sind. Die Versteifungselemente 3 bestehen aus einer Anzahl geknickter und gebogener Streben 4, die in der Mitte 5 des Versteifungselementes 3 miteinander verschweisst sind. Auch die Berührungsstellen der Streben 4 mit den Gurtstäben 2 werden durch eine Schweissung fixiert.

Beim Zusammenbau der einzelnen Tübbingsegmente 1 werden die sich berührenden Enden benachbarter Gurtstäbe 2 mittels Klemmbriden 7 aneinander fixiert. Sodann werden die Segmente 1 durch die Gewindebolzen 8 gegeneinander verspannt. Die Gewindebolzen 8 sind in den mittleren Abschnitten 5 benachbarter Versteifungselemente 3 verankert. Die Gurtstäbe 2 können so die im Tübbingring auftretenden Zug- und Druckkräfte frei übertragen. Die Verbindungsstellen der Tübbingsegmente sind so ausgebildet, dass das Gefüge des einzubringenden Ortsbetons nicht gestört bzw. geschnitten wird, und dass keine Spritzschatten an diesen Stellen entstehen.

Der Boden des Tübbingringes wird durch einen Sohltübbing 9 gebildet, der ein Betonfertigteil sein kann oder der mittels einer Gleitschalung in Ortsbeton hergestellt sein kann. Er dient als Fahrweg und Arbeitsfläche sowie als Widerlager zum Aufnehmen der Spreizkräfte der Tübbingringe.

Die Armierungseisen 10 des Sohltübbings 9 ragen seitlich aus dem Betongefüge hervor und werden mittels der Klemmbriden 11 an den Gurtstäben 2 der Tübbingringenden befestigt. Die Enden der Tübbingringe sind mit sich im mittleren Abschnitt 5 der Versteifung 3 abstützenden Gewindebolzen 12 für Druckschrauben 14 versehen. Die freien Enden der Gewindebolzen 12 ragen in seitliche Aussparungen 13 im Sohltübbing 9 hinein. Mittels der Druckschrauben 14 kann der Tübbingring gegen das Gebirge gepresst werden, wobei die Drucklast durch die Bolzen der Druckschrauben 14 aufgenommen wird.

Zweckmässigerweise wird der Tübbingring zum Gebirge hin durch ein korrosionsfestes, z.B. galvanisiertes Blech 15 abgedeckt, wobei das Blech 15 durch eine Baustahlmatte 16 unterstützt sein kann. Die Baustahlmatte 16 dient der besseren Lastverteilung des Gebirgsdruckes und wirkt gleichzeitig als Abstandshalter zum Blech 15 für den einzubringenden Beton. In der Fig. 2 ist hinter dem Blech 15 das Messer 17 des Schildschwanzes angedeudet.

Die inneren Versteifungen erlauben eine sehr hohe Belastung der Tübbingringe auf Biegung, Knickung und Torsion. Trotzdem sind sie sehr leicht und griffig und gut zu handhaben. Der Verbund mit dem Betongefüge ist einwandfrei und es können keine Schwachstellen infolge Spritzschatten entstehen.

In einigen Ländern bestehen Vorschriften, dass die Bewehrung des Tunnelbogens gegen das Gebirge hin eine Mindestüberdeckung (z.B. 3 cm) besitzen muss, damit die Korrosionssicherheit gewährleistet ist. Neben der bereits erwähnten Möglichkeit der Abdeckung mittels eines rostgeschützten Bleches 15 bietet sich ein Schildvortriebsverfahren an, welches die verlangte Überdeckung garantiert und die Verwendung von Tübbingsegmenten mit Spritzbeton vorsieht.

Der in Fig. 8 gezeigte Tunnelschild 18 besteht in bekannter Weise aus der Schneide 19, dem Schildmantel 20 und dem Schildschwanz 17. Der Schildvortrieb erfolgt in nicht näher dargestellter Weise hydraulisch in einzelnen Arbeitsetappen, wobei bei jeder Etappe der Schild um die Länge des Schildmantels vorgestossen wird. Bei festem Gebirge kann der Materialabbau an der Tunnelbrust 23 vor dem Schild erfolgen, währenddem bei rolligem Gebirge der Schild vorgetrieben wird, damit der Abbau in seinem Schutz durchgefü hrt werden kann. Nach dem Vortrieb werden die Tübbingsegmente 1 im Bereich des Schildmantels 20 (Feld 22) eingebracht und mit Beton ausgespritzt. Dieser Spritzbetonmantel 24 ist dann der durch die Tübbingsegmente 1 armierte, tragende Tunnelausbau.

Anschliessend wird der Hohlraum 25, der beim Vortrieb des Schildes zwischen dem Spritzbetonmantel 24 des Feldes 21 und dem Schildschwanz 17 entstanden ist, mit einer Betonmasse hinterpresst. Dazu sind im Mantel 24 Öffnungen ausgespart.

Durch die Hinterpressmasse wird die vorgeschriebene Überdeckung, die der Dicke des Schildmantels 20 abzüglich der Dicke des Schildschwanzes 17 entspricht, garantiert.

Durch zweckmässige Materialwahl und eventuell mit besonderen Zusätzen kann die Wasserdichtheit der Tunnelauskleidung erhöht werden.

## Patentansprüche

1. Tübbingausbau mit aus mehreren gewölbten Tübbingsegmenten (1) zusammengesetzten Tübbingringen für unterirdische Strecken oder Schächte, insbesondere für Tunnels, dadurch gekennzeichnet, dass die aus Gurtstäben (2) und inneren Versteifungselementen (3), bestehenden Tübbingsegmente (1) gegen einen Sohltübbing (9) aus Beton abgestützt sind, dass Mittel (12, 14) zur Verspannung der Tübbingsegmente zwischen Sohltübbing und Gebirge vorgesehen sind, und dass die Tübbingringe die Armierung einer Ortsbetonauskleidung (24) sind.

2. Tübbingausbau nach Anspruch 1, dadurch gekennzeichnet, dass die dem Sohltübbing (9) benachbarten Enden der Tübbingsegmente Gewindebolzen (12) mit Druckschrauben (14) aufweisen, die gegen den Sohltübbing (9) gepresst sind.

3. Tübbingausbau nach Anspruch 2, dadurch gekennzeichnet, dass der Sohltübbing (9) armiert ist, und dass vorstehende Armierungsstäbe (10) mittels Klemmbriden (11) an den Gurtstäben (2) der Tübbingringe fixiert sind.

4. Tübbingausbau nach Anspruch 1, dadurch gekennzeichnet, dass benachbarte Tübbingsegmente (1 ) mit ihren Enden gegeneinander gestossen und mittels Gewindebolzen (8) aneinander gepresst sind, und dass ihre Gurtstäbe (2) durch Klemmbriden (7) miteinander verbunden sind.

5. Tübbingausbau nach den Ansprüchen 2 und 4, dadurch gekennzeichnet, dass die Gewindebolzen (12) der Druckschrauben (14) bzw. die Gewindebolzen (8) in den Mittenabschnitten (5) der Versteifungselemente (3) verankert sind.

6. Tübbingausbau nach Anspruch 1, dadurch gekennzeichnet, dass die Tübbingringe zum Gebirge hin durch ein korrosionsfestes Blech (15) abgedeckt sind.

7. Tübbingausbau nach Anspruch 6, dadurch gekennzeichnet, dass zwischen den Tübbingringen und dem Blech (15) eine letzteres unterstützende Baustahlmatte (16) angeordnet ist.

8. Tübbingausbau nach Anspruch 1, dadurch gekennzeichnet, dass zwischen der tragenden Ortsbetonauskleidung (24) und dem Gebirge (26) einezusätzliche, die Armierung vor Rostschützende Überdeckung (27) angeordnet ist.

9. Verwendung des Tübbingausbaues gemäss Anspruch 1 beim Tunnelvortrieb in Schildbauweise, wobei der dünn ausgebildete Schildschwanz durch die Tübbingringe gegen den Gebirgsdruck unterstützt ist.

10. Verfahren zur Herstellung des Tübbingausbaues gemäss Anspruch 1 unter Verwendung eines aus Schneide (19), Schildmantel (20) und Schildschwanz (17) bestehenden Tunnelschildes (18), dadurch gekennzeichnet, dass nach jeder Schildvortriebsetappe die Tübbingsegmente im Bereich des Schildmantels eingebracht und anschliessend die Ortsbetonauskleidung in diesem Abschnitt durch Spritzen erstellt wird, und dass in den zwischen dem Schildschwanz und der Auskleidung der vorangehenden Ausbauetappe vorhandenen Hohlraum eine Hinterfüllung eingepresst wird.

11. Verfahren nach Anspruch 10, dadurch gekennzeichnet, dass die Dicke der Hinterfüllung der Dicke des Schildmantels abzüglich des Schildschwanzes entspricht.

## Revendications

1. Revêtement en forme de cuvelage comportant des anneaux de cuvelage assemblés à partir de plusieurs segments de cuvelage (1 ) incurvés pour des voies souterraines ou des puits, caractérisé en ce que les segments de cuvelage (1), constitués par des tronçons de membrure (2) et par des éléments de renforcement intérieurs (3), sont appuyés contre un cuvelage de base (9), en béton, en ce que des moyens (12,14) pour le haubanage des segments de cuvelage sont prévus entre le cuvelage de base et la roche et en ce que les anneaux de cuvelage constituent l'armature d'un revêtement en béton coulé sur place (24).

2. Revêtement en forme de cuvelage suivant la revendication 1, caractérisé en ce que les extrémités des segments de cuvelage voisines du cuvelage de base (9) comportent des boulons (12) avec des écrous de serrage (14), qui sont pressés contre le cuvelage de base (9).

3. Revêtement en forme de cuvelage suivant la revendication 2, caractérisé en ce que le cuvelage de base (9) est armé et que des tiges d'armature (10) sont fixées, au moyen de brides de serrage (11), sur les tronçons de membrure (2) des anneaux de cuvelage.

4. Revêtement en forme de cuvelage suivant la revendication 1, caractérisé en ce que des segments de cuvelage voisins sont placés l'un contre l'autre par leurs extrémités et sont pressés l'un contre l'autre au moyen de boulons (8), et en ce que leurs tronçons de membrure (2) sont réunis. par des brides de serrage (7).

5. Revêtement en forme de cuvelage suivant les revendications 2 et 4, caractérisé en ce que les boulons (12) des écrous de serrage (14) ou les boulons (8) sont ancrés dans les sections centrales (5) des éléments de renforcement (3).

6. Revêtement en forme de cuvelage suivant la revendication 1, caractérisé en ce que les anneaux de cuvelage sont recouverts, en direction de la roche, d'une tôle (15) résistant à la corrosion.

7. Revêtement en forme de cuvelage suivant la revendication 6, caractérisé en ce qu'entre les anneaux de cuvelage et la tôle (15) est disposé un treillis d'acier de construction (16) supportant cette dernière.

8. Revêtement en forme de cuvelage suivant la revendication 1, caractérisé en ce qu'entre le revêtement porteur (24) en béton coulé sur place et la roche (26) est disposé un revêtement supplémentaire (27) protégeant l'armature contre la rouille.

9. Utilisation du revêtement en forme de cuvelage suivant la revendication 1 dans le cas du creusement d'un tunnel par travail au bouclier, l'arrière-bec du bouclier présentant une constitution mince étant supporté par les anneaux de cuvelage vis-à-vis de la pression de la roche.

10. Procédé pour la fabrication du revêtement en forme de cuvelage suivant la revendication 1 en utilisant un bouclier (18) de tunnel constitué par une lame (19), une enveloppe (20) de bouclier et un arrière-bec (17) de bouclier, caractérisé en ce que, après chaque étape d'avance du bouclier, les segments de cuvelage sont placés dans la région de l'enveloppe du bouclier, qu'ensuite le revêtement en béton coulé sur place est réalisé par injection dans cette section et qu'un remplissage arrière est réalisé sous pression dans l'espace creux existant entre l'arrière-bec du bouclier et le revêtement de l'étape d'abattage précédente.

11. Procédé suivant la revendication 10, caractérisé en ce que l'épaisseur du remplissage arrière correspond à l'épaisseur de l'enveloppe du bouclier déduction faite de l'arrière-bec du bouclier.

## Claims

1. Tubbing comprising tubbing rings composed of a plurality of curved tubbing segments (1) for underground galleries or shafts, particularly for tunnels, characterized in that the tubbing segments (1) comprising cord members (2) and internal stiffening elements (3) are supported against a tubbing sole (9) of concrete, in that means (12, 14) are provided for bracing the tubbing segments between the tubbing sole and the rock, and in that the tubbing rings are the reinforcement of an in situ concrete lining (24).

2. Tubbing as claimed in claim 1, characterized in that the ends of the tubbing segments which are adjacent to the tubbing sole (9) have screw-threaded bolts (12) with thrust screws (14) which are pressed against the tubbing sole (9).

3. Tubbing as claimed in claim 2, characterized in that the tubbing sole (9) is reinforced, and in that projecting reinforcing rods (10) are fixed on the cord members (2) of the tubbing rings by clamps (1).

4. Tubbing as claimed in claim 1, characterized in that adjacent tubbing segments (1 ) abut against one another at the ends thereof and are pressed against one another by means of screw-threaded bolts (8), and in that their cord members (2) are interconnected by clamps (7).

5. Tubbing as claimed in claims 2 and 4, characterized in that the screw-threaded bolts (12) of the thrust screws (14) or the screw-threaded bolts (8) are anchored in the centre portions (5) of the reinforcing elements (3).

6. Tubbing as claimed in claim 1, characterized in that the tubbing rings are covered by a corrosion-resistant plate (15) towards the rock.

7. Tubbing as claimed in claim 6, characterized in that a structural steel mesh (16) is disposed between the tubbing rings and the plate (15) to support the latter.

8. Tubbing as claimed in claim 1, characterized in that an additional cover (27) for protecting the reinforcement against rust is disposed between the supporting in situ concrete lining (24) and the rock (26).

9. Use of the tubbing in accordance with claim 1 when driving tunnels by the shield driving method, the shield tail of thin construction being supported against the pressure of the rock by the tubbing rings.

10. A method of manufacturing the tubbing in accordance with claim 1, with the use of a tunnel shield (18) comprising a cutting edge (19), shield casing (20) and shield tail (17), characterized in that the tubbing segments are placed in the region of the shield casing after each advance stage of the shield, and the in situ concrete lining is subsequently constructed in this section by injection, and in that a backfilling is pressed into the cavity existing between the shield tail and the lining of the preceding stage.

11. A method as claimed in claim 10, characterized in that the thickness of the backfilling corresponds to the thickness of the shield casing less the shield tail.
